# EUROPÄISCHE PATENTSCHRIFT

(11) **EP 2 457 702 B1**
(45) Veröffentlichungstag und Bekanntmachung des Hinweises auf die Patenterteilung: **04.09.2019**
(21) Anmeldenummer: 11450125.7
(22) Anmeldetag: 22.09.2011
(51) Int. Cl.: B25H 3/06

(54) **Ordnungssystem für Werkzeuge, Maschinenteile und dgl.**
Ordering system for tools, machine parts and the like
Système de mise en ordre d'outils, éléments de machines et analogues

(30) Priorität: 25.11.2010 AT 19582010
(43) Veröffentlichungstag der Anmeldung: 30.05.2012
(73) Patentinhaber: WZV - Werkzeugvertriebs GmbH, 1230 Wien (AT)
(72) Erfinder: Linshalm, Elmar, 1230 Wien (AT); Russold, Arnold, 1100 Wien (AT); Hubacek, Roland Mag., 2102 Hagenbrunn (AT)
(74) Vertreter: KLIMENT & HENHAPEL

(56) Entgegenhaltungen:
- DE-A1-102008 013 588
- DE-U1- 20 011 952
- JP-A- 2010 195 466
- US-A1- 2004 140 362
- US-A1- 2008 088 454
- US-A1- 2009 020 447
- US-A1- 2009 072 029

## Beschreibung

Die Erfindung bezieht sich auf ein Ordnungssystem für Werkzeuge, Maschinenteile und dgl., unter Verwendung von RFID-Chips, welche über ein Lesegerät mit einem Computersystem zusammenarbeiten, mit einer Unterlage, auf welcher die Konturen der geordneten Werkzeuge, Maschinenteile und dgl., wiedergegeben sind.

In den verschiedensten Bereichen des menschlichen Lebens haben sich zur Identifizierung RFID-Chips (Radio Frequency Identification) bewährt. Radio Frequency Identification ist ein Verfahren zur Identifizierung und/oder Lokalisierung von Gegenständen. Produkte, die mit einem RFID-Chip versehen sind, können mittels eines RFID-Lesegerätes erfasst werden. Das Lesegerät liest eine Kennung aus. Mittels dieser Kennung kann das Produkt identifiziert werden.

Aus der US 2008/0088454 A1 ist es bekannt, Werkzeuge mit einem RFID-Chip zu versehen. Die Anbringung von RFID-Chips an Werkzeugen ist schwierig und der Chip kann bei der Verwendung des Werkzeuges leicht verloren gehen. Auch gemäß der US 2003/0102970 A1 sind die RFID-Chips an den Werkzeugen angebracht.

Es ist bekannt, die RFID-Technologie zur Identifizierung von Personen, z.B. in Reisepässen einzusetzen. Aber auch Tiere können mittels eines in den Körper eingesetzten RFID-Chips identifiziert werden.

Es ist auch bekannt, Lagersysteme mit einer RFID-Technologie auszustatten. Weitere Anwendungen von RFID-Chips oder von Ordnungssystemen sind in der US 2004/140362 A1, DE 10 2008 013588 A1, US 2009/020447 A1, DE 200 11 952 Ul, US 2009/072029 A1 und der JP 2010 195466 A beschrieben.

Die Erfindung hat es sich zum Ziel gesetzt, ein Ordnungssystem der eingangs genannten Art mit einer RFID-Technologie auszustatten, wobei die Nachteile der bekannten Systeme vermieden werden.

Erreicht wird dies dadurch, dass die RFID-Chips innerhalb der Konturen der Unterlage angeordnet sind und auf ihnen eine Kennung des jeweiligen Werkzeuges, Maschinenteils und dgl. gespeichert ist und dass das Lesegerät zum Lesen und Übertragen der Kennungen von den RFID-Chips der Konturen auf das Computersystem ausgebildet ist.

Durch die erfindungsgemäße Maßnahme ist es einfach, ein fehlendes Werkzeug und dgl. über den RFID-Chip auf oder in der Unterlage zu identifizieren und z.B. eine Bestellung für ein neues Werkzeug als Ersatz zu dem verloren gegangenen oder beschädigten alten Werkzeug durchzuführen.

Im Rahmen der Erfindung ist es zweckmäßig, wenn die mit den Konturen der Werkzeuge, Maschinenteile und dgl. versehene Unterlage einen RFID-Chip mit Informationen über die Unterlage aufweist. Diese Informationen sind auch Teil der Kennung jedes Werkzeuges, Maschinenteils und dgl.,

Die Unterlage kann eine einfache Platte sein, es ist jedoch vorteilhaft, wenn die Unterlage als Körper ausgebildet ist, welcher als Vertiefungen ausgebildete Aufnahmen für die Werkzeuge, Maschinenteile und dgl. aufweist, wobei die Kontur der Aufnahmen auf die Außenkontur der aufzunehmenden Werkzeuge, Maschinenteile und dgl. abgestimmt ist, und am Grund der Vertiefungen Fotos des für die jeweilige Vertiefung bestimmten Werkzeuges eingelegt sind.

Derartige Unterlagen sind bekannt, waren jedoch bisher nicht mit RFID-Chips ausgestattet.

Um eine Bestellung von Werkzeugen, Maschinenteilen und dgl. unter Zuhilfenahme eines erfindungsgemäßen Ordnungssystems durchzuführen, wird so vorgegangen, dass vorerst mittels des Lesegerätes über den RFID-Chip die Informationen über die Unterlage enthaltende Kennung der gewünschten Werkzeuge, Maschinenteile und dgl. eingelesen wird, die Liste mit der(den) Information(en) der Unterlage(n) und den Kennungen der gewünschten Werkzeuge, Maschinenteile und dgl. in ein Bestellsystem eingespielt und an den Lieferanten weitergeleitet wird.

Der Umgang mit dem erfindungsgemäßen Ordnungssystem ist demnach im Vergleich zu der bekannten Verfahrensweise einfacher. Es ist jederzeit erkennbar, ob das mit einer Kennung versehene Werkzeug auf der Unterlage vorhanden ist und eine Bestellung kann einfach durchgeführt werden.

Nachstehend ist die Erfindung anhand der Zeichnungen näher erläutert, in denen zwei Ausführungsbeispiele der Erfindung dargestellt sind, auf die die Erfindung jedoch keineswegs beschränkt ist. Dabei zeigt
die Fig. 1 in schaubildlicher Ansicht eine plattenförmige Unterlage, auf welcher die Konturen der Werkzeuge wiedergegeben sind und
Fig. 2 stellt ebenfalls in schaubildlicher Ansicht eine erfindungsgemäß ausgebildete Unterlage dar, welche als Vertiefungen ausgebildete Aufnahmen für die Werkzeuge und dgl. aufweist.

Gemäß Fig. 1 sind auf einer Platte 1 Konturen 2 für Werkzeuge wiedergegeben, die entsprechend diesen Konturen auf der Platte 1 abzulegen sind. Innerhalb der Konturen 2 befinden sich RFID-Chips 3, auf denen eine Kennung des jeweiligen Werkzeuges gespeichert ist.

Das Ausführungsbeispiel nach Fig. 2 unterscheidet sich vom Ausführungsbeispiel nach Fig. 1 dadurch, dass die Unterlage als Körper 5 ausgebildet ist, welcher als Vertiefungen ausgebildete Aufnahmen 6 für die einzulegenden Werkzeuge aufweist. Die Kontur der Vertiefungen 6 entspricht dabei der Außenkontur der aufzunehmenden Werkzeuge.

Am Grund der Vertiefungen 6 sind RFID-Chips 7 angeordnet, welche eine Kennung des jeweiligen Werkzeuges tragen. Auch der Körper 5 ist mit einem RFID-Chip 8 versehen, in welchem die Kennung des Körpers 5 gespeichert ist.

Fehlt ein Werkzeug in seiner zugeordneten Vertiefung 6, wird mit einem Lesegerät (nicht dargestellt) vorerst über den jeweiligen RFID-Chip 7 die Kennung des fehlenden Werkzeuges eingelesen. Diese Angaben können daher leicht an den Lieferanten weitergegeben werden.

Im Rahmen der Erfindung kann der Körper 5 verschieden ausgebildet sein. Bei einer besonders zweckmäßigen Ausbildung sind am Grund der Vertiefungen 6 Fotos des für die jeweilige Vertiefung 6 bestimmten Werkzeuges eingelegt. Der Benützer braucht sich daher beim Einlegen des Werkzeuges nicht nur nach der Kontur der Vertiefung richten, er erhält vielmehr eine eindeutige visuelle Hilfe durch das am Grund der Vertiefung liegende Foto.

Im gezeichneten Beispiel in Fig. 2 besitzt der Körper 5 einen Unterteil 9, wobei beide Teile aus Schaumstoff bestehen können, aber nicht müssen. Auch andere Materialien sind für den Körper 5 möglich.

## Patentansprüche

1. Ordnungssystem für Werkzeuge, Maschinenteile und dgl., unter Verwendung von RFID-Chips (3, 7), welche über ein Lesegerät mit einem Computersystem zusammenarbeiten, mit einer Unterlage (1, 5), auf welcher die Konturen (2, 6) der geordneten Werkzeuge, Maschinenteile und dgl. wiedergegeben sind, **dadurch gekennzeichnet, dass** die RFID-Chips (3, 7) innerhalb der Konturen (2, 6) der Unterlage (1, 5) angeordnet sind und auf ihnen eine Kennung des jeweiligen Werkzeuges, Maschinenteils und dgl. gespeichert ist, und dass das Lesegerät zum Lesen und Übertragen der Kennungen von den RFID-Chips (3, 7) der Konturen (2, 6) auf das Computersystem ausgebildet ist.

2. Ordnungssystem nach Anspruch 1, **dadurch gekennzeichnet, dass** die mit den Konturen der Werkzeuge, Maschinenteile und dgl. versehene Unterlage (1, 5) einen RFID-Chip (4, 8) mit Informationen über die Unterlage aufweist.

3. Ordnungssystem nach Anspruch 1 oder 2, **dadurch gekennzeichnet, dass** die Unterlage als Körper (5) ausgebildet ist, welcher als Vertiefungen (6) ausgebildete Aufnahmen für die Werkzeuge, Maschinenteile und dgl. aufweist, wobei die Kontur der Aufnahmen auf die Außenkontur der aufzunehmenden Werkzeuge, Maschinenteile und dgl. abgestimmt ist, und am Grund der Vertiefungen (6) Fotos des für die jeweilige Vertiefung (6) bestimmten Werkzeuges eingelegt sind.

## Claims

1. Order system for tools, machine parts and the like, using RFID chips (3, 7) which cooperate via a reading device with a computer system, having a base (1, 5) on which the contours (2, 6) of the ordered tools, machine parts and the like are represented, **characterized in that** the RFID chips (3, 7) are arranged within the contours (2, 6) of the base (1, 5) and an identification of the respective tool, machine part and the like is stored thereon, and **in that** the reading device is adapted to read and transfer the identifications from the RFID chips (3, 7) of the contours (2, 6) to the computer system.

2. Order system according to claim 1, **characterized in that** the base (1, 5) provided with the contours of the tools, machine parts and the like has an RFID chip (4, 8) with information about the base.

3. Order system according to claim 1 or 2, **characterized in that** the base is constructed as a body (5) which has receptacles constructed as depressions (6) for the tools, machine parts and the like, wherein the contour of the receptacles are matched to the outer contour of the tools, machine parts and the like to be accommodated, and photos of the tool intended for the respective depression (6) are deposited at the base of the depressions (6).

## Revendications

1. Système de rangement pour outils, pièces de machine et similaires, utilisant des puces RFID (3, 7) qui coopèrent avec un système d'ordinateur par l'intermédiaire d'un lecteur, avec un support (1, 5) sur lequel les contours (2, 6) des outils, pièces de machine ou similaires rangés sont reproduits, **caractérisé en ce que** les puces RFID (3, 7) sont disposées à l'intérieur des contours (2, 6) du support (1, 5) et une identification de l'outil, de la pièce de machine ou similaire en question est enregistrée dedans, et **en ce que** le lecteur est conçu pour lire les identifiants des puces RFID (3, 7) dans les contours (2, 6) et les transmettre au système d'ordinateur.

2. Système de rangement selon la revendication 1, **caractérisé en ce que** le support (1, 5) muni des contours des outils, des pièces de machine et similaires comporte une puce RFID (4, 8) avec des informations sur le support.

3. Système de rangement selon la revendication 1 ou 2, **caractérisé en ce que** le support est conformé comme un bloc (5) qui présente des logements conformés comme des creux (6) pour les outils, pièces de machine et similaires, le contour des logements étant adapté au contour extérieur des outils, pièces de machine ou similaires à recevoir et des photos de l'outil destiné à chaque creux (6) étant insérées au fond des creux (6).
